# EUROPÄISCHE PATENTSCHRIFT

(11) **EP 3 009 045 B1**
(45) Veröffentlichungstag und Bekanntmachung des Hinweises auf die Patenterteilung: **05.06.2024**
(21) Anmeldenummer: 15189553.9
(22) Anmeldetag: 13.10.2015
(51) Int. Cl.: A47B 88/00, A47B 88/40, A47B 88/90

(54) **ZARGE FÜR EINE SCHUBLADE MIT EINEM ZARGENKÖRPER SOWIE SCHUBLADE UND MÖBEL MIT EINER SCHUBLADE**
FRAME FOR A DRAWER WITH A FRAME BODY AND DRAWER AND PIECE OF FURNITURE WITH A DRAWER
CHASSIS POUR TIROIR DOTE D'UN CORPS DE CHASSIS ET TIROIR ET MEUBLE EQUIPE D'UN TIROIR

(30) Priorität: 16.10.2014 DE 202014104929 U
(43) Veröffentlichungstag der Anmeldung: 20.04.2016
(73) Patentinhaber: Grass GmbH, 6973 Höchst (AT)
(72) Erfinder: Grabher, Günter, 6972 Fußach (AT); Amann, Jürgen, 6890 Lustenau (AT); Pirker, Patrick, 6972 Fußach (AT)
(74) Vertreter: Otten, Roth, Dobler & Partner mbB Patentanwälte

(56) Entgegenhaltungen:
- EP-A1- 3 009 041
- DE-A1-102008 024 673
- DE-U1- 9 401 169

## Beschreibung

Die Erfindung betrifft eine Zarge für eine Schublade mit einem Zargenkörper nach dem Oberbegriff des Anspruchs 1, sowie eine Schublade mit einer solchen Zarge und ein Möbel mit einer solchen Schublade.

### Stand der Technik

Zargen, insbesondere Hohlkammerzargen für Schubladen sind bereits in vielfältiger Ausführungsform im Stand der Technik, z.B. aus der DE 10 2008 024 673 A1, der EP 3 009 041 A1 oder der G 94 01 169.9 bekannt.

Hohlkammerzargen haben den Vorteil, dass Schubladenführungssysteme darin untergebracht werden können, wodurch sich zum Beispiel Bauhöhe einsparen bzw. für eine Schublade in einem Fall mit Unterflurführung maximieren lässt. Allerdings ist auch eine Abstimmung des Schubladenführungssystems auf ein vorgegebenes Zargendesign erforderlich.

### Aufgabe und Vorteile der Erfindung

Der Erfindung liegt die Aufgabe zugrunde, den Einsatzbereich einer Zarge, insbesondere Hohlkammerzarge zu erweitern.

Diese Aufgabe wird durch die Merkmale des Anspruchs 1 gelöst.

In den abhängigen Ansprüchen sind vorteilhafte und zweckmäßige Weiterbildungen der Erfindung angegeben.

Zunächst geht die Erfindung von einer Zarge für eine Schublade mit einem Zargenkörper aus, der einen Hohlraum zur Aufnahme eines Schubladenführungssystems aufweist, wobei der Zargenkörper ein inneres Basisteil und ein äußeres, das Basisteil umhüllende Hüllelement umfasst, und wobei das innere Basisteil Aufnahmemittel für das Schubladenführungssystem sowie eine Auflage für einen unteren Teil eines Schubladenbodens aufweist. Der Kern der Erfindung liegt nun darin, dass das Hüllelement das Basisteil zumindest über 90% dessen Länge überzieht, wobei ein oberer Horizontalabschnitt des Hüllelements sich am Basisteil abstützt, wobei das Hüllelement an einer rechten Außenseite, einem horizontalen Verbindungsabschnitt sowie an einer Innenseite bis zur Wischlippe das Basisteil überdeckt, wobei das Hüllelement entsprechend der Kontur des Basisteils am Basisteil anliegt, auch der horizontale Verbindungsabschnitt, wodurch eine kompakte, steife Struktur entsteht.

Durch diese Maßnahme kann ein vergleichsweise steifer Zargenkörper geschaffen werden, der für vielfältige Zargenformen, einsetzbar ist.

Der obere Horizontalabschnitt des Hüllelements und ein entsprechender Horizontalabschnitt des Basiselements liegen aufeinander auf.

Damit sich mit dem Hüllelement eine gute Anbindung an die restliche Schublade erreichen lässt, weist das Hüllelement eine Wischlippe zur Anlage an einer Oberseite eines Schubladenbodens auf.

In diesem Zusammenhang ist es überdies bevorzugt, wenn das Basisteil eine Anschlagfläche zur Anlage einer Stirnseite eines Schubladenbodens besitzt.

In einer überdies bevorzugten Ausgestaltung der Erfindung bildet das Hüllelement die Außenkontur des Zargenkörpers, die in einem montierten Zustand an der fertigen Schublade von oben außen und oben innen für einen Benutzer sichtbar ist. Vorzugsweise bildet das Hüllelement die komplette Außenkontur des Zargenkörpers, der im montierten Zustand an einer fertigen Schublade dementsprechend von oben außen und oben innen in Bezug auf die Schublade für einen Benutzer sichtbar ist.

Darüber hinaus bevorzugt ist es, wenn das Basisteil eine maximale Höhe von 50 mm aufweist. Vorzugsweise ist das Basisteil ungefähr 44 mm hoch. Damit wird eine große Flexibilität für das Basiselement erreicht, das nach individuellem Benutzerwunsch mit verschiedenen Hüllelementen bestückt werden kann, die auch unterschiedliche Höhen aufweisen können.

Im Weiteren ist es bevorzugt, dass das Hüllelement eine maximale Höhe von 55 mm besitzt. Vorzugsweise beträgt die Höhe des Hüllelements ungefähr 46 mm. Im Einzelfall kann das Hüllelement das Basisteil exakt überziehen oder zumindest nicht höher als 55 mm ausgestaltet sein, wenn das Basisteil eine geringere Höhe besitzt.

Das Basisteil erstreckt sich über mehr als die Hälfte einer Länge des Hüllelements. Mit dieser Dimensionierung des Basisteils wird erreicht, dass das Basisteil alleine in der Lage ist, die notwendigen Stützkräfte der Zarge für das Schubladenführungssystem auf die restliche Schublade übertragen zu können. Das Hüllelement definiert vorzugsweise die vollständige Länge des Zargenkörpers. Gegebenenfalls sind darüber hinaus stehend noch Montageelemente zur Anbringung von zum Beispiel Front- und Rückwand vorgesehen.

Über die Länge des Zargenkörpers betrachtet ist ein einziges Basisteil vorhanden, also ein einziger Aufnahmesattel vorgesehen.

Für einen rationellen Zusammenbau ist es im Weiteren vorgesehen, dass das Basisteil Befestigungsmittel, insbesondere eine Montagekralle für einen Schubladenboden an der Auflage für einen unteren Teil eines Schubladenbodens besitzt.

In einer außerdem günstigen Ausgestaltung der Erfindung weist das Basisteil eine weitgehend geschlossene Außenform auf.

Für eine einfache Montage wird darüber hinaus vorgeschlagen, dass das Basisteil im Querschnitt betrachtet mehrere Anbindungslaschen insbesondere in einem Hohlraum des Basisteils für ein Schubladenführungssystem umfasst.

Im Weiteren bevorzugt ist es, wenn Montagesäulen vorgesehen sind, die das Hüllelement durchdringen.

Insbesondere beginnen die Montagesäulen am Basisteil. Die Montagesäulen laufen vorzugsweise quer zur Längserstreckung der Zarge, insbesondere vertikal. Die Montagesäulen haben einen Überstand über einen Horizontalabschnitt des Hüllelements. Der Überstand definiert die endgültige Höhe der Zarge und kann mehrere Zentimeter betragen. Die Montagesäulen sind vorzugsweise im jeweiligen Endbereich des Basisteils angeordnet und vorteilhafterweise mit dem Hüllelement verbunden.

Als Stützelement lassen sich zum Beispiel zwei Montagesäulen für ein darüber gestecktes Wandelement, insbesondere eine Hohlwand nutzen.

Darüber hinaus vorteilhaft ist es, wenn ein Wandelement vorgesehen ist, welches zumindest den oberen Teil der Zarge mit oberer Stirnfläche und gegenüber liegenden vertikalen Wandabschnitten bildet und dass das Wandelement von oben auf den Zargenkörper aufgesteckt und mit dem Zargenkörper fixiert ist.

Das Wandelement ist zum Beispiel auf den Zargenkörper aufschnappbar und/oder mit diesem verklemmbar.

In einer überdies vorteilhaften Ausführungsform der Erfindung bildet das Wandelement im angebrachten Zustand am Zargenkörper, zum Beispiel am Hüllelement der Zarge, ein über die Länge der Zarge sich erstreckenden Hohlraum über dem Hüllelement. Auf diese Weise ergibt sich eine hohe Flexibilität einer Vorgabe der Gesamthöhe der Zarge, die über die gesamte Höhe des Hohlraums des Wandelements über dem Zargenkörper frei anpassbar ist. Das Basisteil mit Hüllelement behindert nirgends. Insbesondere werden Anschlagelemente für eine Front- und/oder Rückwand zur Anbringung am Basisteil auf die gewünschte Höhe der Zarge abgestimmt.

Des Weiteren bevorzugt ist es, wenn das Wandelement einen Rücksprung zum Einsetzen einer Dekorfläche besitzt. Auf diese Weise können vielfältige Design-Anmutungen wenig aufwändig an der Zarge realisiert werden, durch einfaches Anbringen einer entsprechenden Dekorfläche im Rücksprung.

Weiterhin bevorzugt ist es, wenn das Wandelement die Außenkontur der Zarge bildet, die in einem montierten Zustand an der fertigen Schublade von oben außen und oben innen für einen Benutzer sichtbar ist. Vorzugsweise wird die Außenkontur durch das Wandelement an einer fertigen Schublade für eine Betrachtung von oben außen und oben innen vollständig gebildet, also überzieht das Wandelement den Zargenkörper bis auf eine untere Öffnung für ein Schubladenführungssystem bzw. Stirnöffnungen zum Anschluss von Frontwand und Rückwand vollends.

Außerdem bevorzugt ist es, wenn das Wandelement sich über mehr als die Hälfte einer Länge der Zarge erstreckt. Damit kann mit dem Wandelement die Zarge überwiegend gestaltet werden.

Darüber hinaus vorteilhaft ist es, dass das Wandelement ausgezeichnete Befestigungspunkte zur Anbringung am Zargenkörper besitzt. Zum Beispiel wird das Wandelement an vertikal verlaufenden Montagesäulen an den ausgezeichneten Befestigungspunkten montiert, zum Beispiel aufgeklipst, durch eine Bewegung von oben.

### Beschreibung der Ausführungsbeispiele

Mehrere Ausführungsbeispiele der Erfindung werden anhand der nachstehenden Zeichnungen unter Angabe weiterer Einzelheiten und Vorteile näher erläutert. Es zeigen:
- Figur 1: einen Ausschnitt einer Schublade in dreidimensionaler Ansicht,
- Figur 2: einen Zargenkörper in einer Schnittansicht,
- Figur 3: eine Hohlkammerzarge in einer Schnittansicht,
- Figur 4: einen Ausschnitt der Hohlkammerzarge nach Figur 3 ebenfalls in einer Schnittansicht,
- Figur 5: eine Hohlkammerzarge in dreidimensionaler Ansicht.
- Figur 6: die Hohlkammerzarge aus Figur 5 in eine Schubladenstruktur integriert in einer dreidimensionalen Teilansicht der Schublade,
- Figur 7a und 7b: einen Ausschnitt einer Hohlkammerzarge mit Montagemittel für eine Schubladenfront und ausschnittsweise darstellten Schubladenboden in einer Frontansicht (7a) und einer perspektivischen Ansicht von schräg oben (7b) sowie
- Figur 8a bis 8d: verschiedene Wandelemente für eine Hohlkammerzarge beispielsweise gemäß Figur 1 und 2 in jeweils perspektivischen Teilansichten.

In Figur 1 ist ein Ausschnitt einer Schublade 1 mit einer Schubladenfront 2, einer Rückwand 3, einem Schubladenboden 4 sowie einem Zargenkörper 5. Der Zargenkörper 5 ist in Figur 2 im Schnitt dargestellt.

Der Zargenkörper 5 umfasst ein Hüllelement 6 sowie ein Basisteil 7. Das Hüllelement 6 überdeckt an einer rechten Außenseite 8, einem horizontalen Verbindungsabschnitt 9 sowie einer Innenseite 10 bis zu einer Wischlippe 11 das Basisteil 7. Am Basisteil 7 sind Anbringeinrichtungen 12 für die Fixierung eines Schubladenführungssystems vorgesehen. Außerdem umfasst das Basisteil 7 an einer Auflage 7a Befestigungskrallen 13 für einen auf der Auflage 7a angeordneten Schubladenboden 4 (siehe auch Figuren 7a und 7b). Das Hüllelement weist zum Beispiel eine Höhe 46 mm auf, wogegen die Höhe des Basisteils 7 an der Außenseite ein, zwei Millimeter geringer ist.

Prinzipiell könnte der Zargenkörper 5 als vollständige Hohlkammerzarge in einer Schublade gemäß Figur 1 als Schubladenwand eingesetzt werden.

Im vorliegenden Fall besitzt der horizontale Verbindungsabschnitt 9 Durchbrechungen 14, 15.

Die Durchbrechungen 14, 15 werden vorzugsweise von säulenartigen Montagemitteln durchdrungen, die mit dem Basisteil 7 verbunden sind und über den horizontalen Verbindungsabschnitt 9 des Hüllelements 6 hinaus stehen. Derartige Verbindungsmittel 16 sind zum Beispiel in Figur 7b teilweise dargestellt. Vorzugsweise ist an den Verbindungsmitteln 16 nicht nur das Basisteil 7 befestigt, sondern auch das Hüllelement 6, insbesondere im Bereich des horizontalen Verbindungsabschnitts 9.

Dadurch entsteht eine steife, vergleichsweise stabile Anordnung von Basisteil 7, Hüllelement 6 und den Verbindungsmitteln 16.

Die Verbindungsmittel 16 dienen dazu zum Beispiel ein hohles Wandelement 17 (siehe insbesondere Figur 3 bis 5) aufzunehmen. Zum Beispiel weist das Wandelement 17 Befestigungsstellen zur Anbringung an den Verbindungsmitteln 16 auf.

In Figur 5 ist die dann vollständige Hohlkammerzarge 18 bestehend aus Zargenkörper 5 und Wandelement 17 abgebildet.

Sowohl das Hüllelement 6 als auch das Wandelement 17 sind vorzugsweise aus Blech als Blechbiegeteil gefertigt.

Das Wandelement 17 umfasst eine Außenwand 17a, eine Innenwand 17b sowie einen Horizontalabschnitt 17c.

In der Ausführungsform gemäß der Figuren 3 bis 5 sitzt das Wandelement 17 stumpf auf dem horizontalen Verbindungsabschnitt 9 des Hüllelements 6 auf. Damit wird die Außenseite der Hohlkammerzarge 18 durch das Wandelement 17 und das Hüllelement 6 definiert.

Das Wandelement 17 wird vorzugsweise lediglich auf den Zargenkörper 5 an den Verbindungsmitteln 16 aufgesteckt.

Damit wird es möglich, einen Zargenkörper 5 in einfacher Weise mit verschiedenen Wandelementen 17, die ein unterschiedliches Design aufweisen, zum Beispiel unterschiedliche Farben haben, auszustatten.

Eine derartig aufgebaute Zarge 18 besitzt somit eine hohe Flexibilität im Hinblick auf individuelle Kundenwünsche hinsichtlich der Gestaltung einer Schublade.

Eine mit der Hohlkammerzarge 18 ausgestattete Schublade 19 ist in Figur 6 abgebildet. Zu sehen ist die Hohlkammerzarge 18 sowie einen Teil der Schubladenfront 2 sowie einen Teil der Rückwand 3.

Die Außenseite 8 des Hüllelements 6 ist an einem hinteren Ende 20 in Bezug zum Wandelement 17 bzw. des restlichen Zargenkörpers 5 um eine Wanddicke d der Rückwand 3 länger, sodass die Außenseite 8 von außen betrachtet am hinteren Ende 20 eine Schmalseite 21 der Rückwand 3 überdeckt.

Im Ausführungsbeispiel nach den Figuren 1 bis 5 liegt das Hüllelement 6 entsprechend der Kontur des Basisteils am Basisteil 7 an, insbesondere auch der horizontale Verbindungsabschnitt 9. Damit entsteht eine kompakte steife Struktur.

Das Basisteil 7 erstreckt sich vorteilhafterweise über den größten Bereich einer Länge 1 des Hüllelements 6, zumindest über mehr als 50 % dieser Länge, sodass das Basisteil 7 eine für sich selbständige Aufnahmestruktur für ein Schubladenführungssystem darstellt.

Das Wandelement 17 kann unterschiedlich ausgestaltet sein.

In der Ausgestaltung nach den Figuren 3 bis 6 sowie 7a und 7b endet das Wandelement 17 am horizontalen Verbindungsabschnitt 9, sodass das Hüllelement 6 die Wischlippe 11 für einen Schubladenboden 4 bereitstellt (siehe insbesondere Figur 7a und 7b).

Das Hüllelement 6 wird von den Verbindungsmitteln 16 in vertikaler Richtung durchdrungen. Die Verbindungsmittel 16 können nicht nur zur Aufnahme des Wandelements 17 dienen, sondern auch zur Anbringung der Schubladenfront 2 und der Rückwand 3.

In Figur 8 sind vier verschiedene Ausgestaltungen von Wandelementen abschnittsweise perspektivisch dargestellt.

Figur 8a zeigt das Wandelement 17 entsprechend den Figuren 3 bis 6 sowie 7a und 7b.

In Figur 8b ist ein Wandelement 22 abgebildet, das eine verlängerte Innenseite 22b mit einer Wischlippe 11 umfasst. Bei dieser Ausführungsform definiert somit das Wandelement 22, das insbesondere vergleichbar aufsteckbar ist, wie das Wandelement 17, die vollständige Innenseite einer Schublade von einem Horizontalabschnitt 22c bis zu einem Schubladenboden 4. Eine Außenseite 22a entspricht der Außenseite 17a des Wandelements 17.

Die Ausführungsform gemäß Figur 8c unterscheidet sich von der gemäß Figur 8b dadurch, dass nunmehr auch eine Außenseite 23a des Wandelements 23 sowohl den verbleibenden horizontalen Verbindungsabschnitt 9 als auch die Außenseite 8 des Hüllelements 6 im aufgesteckten Zustand vollständig überdeckt. Das heißt, das Wandelement 23 stellt sowohl die Innenseite als auch die Außenseite einer Schubladenzarge vollständig bereit. Dadurch ergeben sich noch größere Möglichkeiten eine Hohlkammerzarge zum Beispiel auf Kundenwunsch vollständig individuell schnell und einfach verschieden zu gestalten.

Figur 8d zeigt ein Wandelement 24 in massiver Ausgestaltung, zum Beispiel aus Glas, das zwischen Aufnahmen (nicht dargestellt) an den Verbindungsmitteln 16 anbringbar ist.

Auch auf diese Weise ergibt sich eine große Gestaltungsfreiheit, Wandelemente 24 in massiver Ausgestaltung oder zumindest den gleichen geometrischen Abmessungen einzusetzen.

### Bezugszeichenliste:

- 1: Schublade
- 2: Schubladenfront
- 3: Rückwand
- 4: Schubladenboden
- 5: Zargenkörper
- 6: Hüllelement
- 7: Basisteil
- 7a: Auflage
- 8: Außenseite
- 9: horizontaler Verbindungsabschnitt
- 10: Innenseite
- 11: Wischlippe
- 12: Anbindungseinrichtung
- 13: Befestigungskralle
- 14: Durchbrechung
- 15: Durchbrechung
- 16: Verbindungsmittel
- 17: Wandelement
- 17a: Außenseite
- 17b: Innenseite
- 17c: Horizontalabschnitt
- 18: Hohlkammerzarge
- 19: Schublade
- 20: hinteres Ende
- 21: Schmalseite
- 22: Wandelement
- 22a: Außenseite
- 22b: Innenseite
- 22c: Horizontalabschnitt
- 23: Wandelement
- 24: Wandelement

## Patentansprüche

1. Zarge (18) für eine Schublade (1) mit einem Zargenkörper (5), der einen Hohlraum zur Aufnahme eines Schubladenführungssystems aufweist, wobei der Zargenkörper (5) ein inneres Basisteil (7) und ein äußeres, das Basisteil (7) umhüllendes Hüllelement (6) umfasst, wobei das Hüllelement (6) eine Wischlippe (11) zur Anlage an einer Oberseite eines Schubladenbodens (4) aufweist und wobei das innere Basisteil (7) Aufnahmemittel (12) für das Schubladenführungssystem sowie eine Auflage (7a) für einen unteren Teil eines Schubladenbodens (4) aufweist, wobei das Hüllelement (6) das Basisteil zumindest über mindestens 90% dessen Länge überzieht, wobei ein oberer Horizontalabschnitt (9) des Hüllelements (6) sich am Basisteil (7) abstützt, wobei das Hüllelement (6) an einer rechten Außenseite, einem horizontalen Verbindungsabschnitt sowie an einer Innenseite bis zur Wischlippe das Basisteil (7) überdeckt, **dadurch gekennzeichnet, dass** das Hüllelement (6) entsprechend der Kontur des Basisteils (7) am Basisteil (7) anliegt, auch der horizontale Verbindungsabschnitt, wodurch eine kompakte, steife Struktur entsteht.

2. Zarge nach einem der vorhergehenden Ansprüche, **dadurch gekennzeichnet, dass** das Basisteil (7) eine Anschlagfläche zur Anlage einer Stirnseite eines Schubladenbodens (4) besitzt.

3. Zarge nach einem der vorhergehenden Ansprüche, **dadurch gekennzeichnet, dass** das Hüllelement (6) die Außenkontur des Zargenkörpers (5) bildet, die in einem montierten Zustand an der fertigen Schublade (1) von oben außen und innen für einen Benutzer sichtbar ist.

4. Zarge nach einem der vorhergehenden Ansprüche, **dadurch gekennzeichnet, dass** das Basisteil (7) eine maximale Höhe von 50 mm aufweist.

5. Zarge nach einem der vorhergehenden Ansprüche, **dadurch gekennzeichnet, dass** das Hüllelement (6) eine maximale Höhe (h) von 55 mm besitzt.

6. Zarge nach einem der vorhergehenden Ansprüche, **dadurch gekennzeichnet, dass** das Basisteil (7) eine Außenkontur besitzt, die der Innenkontur des Hüllelements (6) entspricht.

7. Zarge nach einem der vorhergehenden Ansprüche, **dadurch gekennzeichnet, dass** das Basisteil (7) Befestigungsmittel, insbesondere eine Montagekralle (13) für einen Schubladenboden (4) an der Auflage (7a) für einen unteren Teil eines Schubladenbodens (4) besitzt.

8. Zarge nach einem der vorhergehenden Ansprüche, **dadurch gekennzeichnet, dass** das Basisteil (7) eine weitgehend geschlossene Außenform aufweist.

9. Zarge nach einem der vorhergehenden Ansprüche, **dadurch gekennzeichnet, dass** das Basisteil (7) im Querschnitt betrachtet mehrere Anbindungslaschen (12) für ein Schubladenführungssystem umfasst.

10. Zarge nach einem der vorhergehenden Ansprüche, **dadurch gekennzeichnet, dass** Montagesäulen vorgesehen sind, die das Hüllelement (6) durchdringen.

11. Zarge nach einem der vorhergehenden Ansprüche, **dadurch gekennzeichnet, dass** ein Wandelement (17) vorgesehen ist, welches zumindest den oberen Teil der Zarge (18) mit oberer Stirnfläche (17c) und gegenüberliegenden vertikalen Wandabschnitten (17a, 17b) bildet und dass das Wandelement (17) von oben auf den Zargenkörper aufgesteckt und mit dem Zargenkörper (5) fixiert ist.

12. Zarge nach nach dem Anspruch 11, **dadurch gekennzeichnet, dass** das Wandelement (17) im angebrachten Zustand am Zargenkörper (5), zum Beispiel am Hüllelement (6) der Zarge (18) ein über die Länge der Zarge (18) sich erstreckenden Hohlraum über dem Hüllelement (6) bildet.

13. Zarge nach einem der vorhergehenden Ansprüche 11 oder 12, **dadurch gekennzeichnet, dass** das Wandelement (23) einen Rücksprung zum Einsetzen einer Dekorfläche aufweist.

14. Zarge nach einem der Ansprüche 11 bis 13, **dadurch gekennzeichnet, dass** das Wandelement (23) die Außenkontur der Zarge bildet, die in einem montierten Zustand an der fertigen Schublade von oben außen und innen für einen Benutzer sichtbar ist.

15. Zarge nach einem der Ansprüche 11 bis 14, **dadurch gekennzeichnet, dass** das Wandelement (17, 22, 23, 24) sich über mehr als die Hälfte einer Länge der Zarge erstreckt.

16. Zarge nach einem der Ansprüche 11 bis 15, **dadurch gekennzeichnet, dass** das Wandelement (17, 22, 23) ausgezeichnete Befestigungspunkte zur Anbringung am Zargenkörper besitzt.

17. Schublade mit einer Zarge nach einem der vorhergehenden Ansprüche.

18. Möbel mit einer Schublade nach Anspruch 17.

## Claims

1. Frame (18) for a drawer (1) having a frame body (5) which comprises a cavity for receiving a drawer guiding system, wherein the frame body (5) includes an inner base part (7) and an outer covering element (6) which covers the base part (7), wherein the covering element (6) comprises a wiper lip (11) for abutment against a top surface of a drawer bottom (4), and wherein the inner base part (7) comprises receiving means (12) for the drawer guiding system as well as a support (7a) for a bottom part of a drawer bottom (4), wherein the covering element (6) covers the base part over at least 90% of the length thereof, wherein a top horizontal portion (9) of the covering element (6) is supported on the base part (7), wherein the covering element (6) covers the base part (7) on a right-hand outside surface, a horizontal connecting portion and an inside surface up to the wiper lip, **characterized in that** the covering element (6) abuts against the base part (7) in a manner corresponding to the contour of the base part (7), also the horizontal connecting portion, as a result of which a compact, rigid structure is created.

2. Frame according to one of the preceding claims, **characterized in that** the base part (7) has a stop surface for the abutment of an end face of a drawer bottom (4).

3. Frame according to either of the preceding claims, **characterized in that** the covering element (6) forms the outside contour of the frame body (5) which, in a mounted state on the finished drawer (1), is visible to a user on the outside and on the inside from above.

4. Frame according to one of the preceding claims, **characterized in that** the base part (7) comprises a maximum height of 50 mm.

5. Frame according to one of the preceding claims, **characterized in that** the covering element (6) has a maximum height (h) of 55 mm.

6. Frame according to one of the preceding claims, **characterized in that** the base part (7) has an outside contour which corresponds to the inside contour of the covering element (6).

7. Frame according to one of the preceding claims, **characterized in that** the base part (7) has fastening means, in particular a mounting claw (13), for a drawer bottom (4) on the support (7a) for a bottom part of a drawer bottom (4).

8. Frame according to one of the preceding claims, **characterized in that** the base part (7) comprises an extensively closed outside form.

9. Frame according to one of the preceding claims, **characterized in that** the base part (7), when viewed in cross section, includes several connecting pieces (12) for a drawer guiding system.

10. Frame according to one of the preceding claims, **characterized in that** mounting pillars which penetrate the covering element (6) are provided.

11. Frame according to one of the preceding claims, **characterized in that** there is provided a wall element (17) which forms at least the top part of the frame (18) with a top end face (17c) and oppositely situated vertical wall portions (17a, 17b) and **in that** the wall element (17) is fitted from above onto the frame body and fixed with the frame body (5).

12. Frame according to Claim 11, **characterized in that** the wall element (17), in the mounted state on the frame body (5), for example on the covering element (6) of the frame (18), forms a cavity, which extends over the length of the frame (18), above the covering element (6).

13. Frame according to either of the preceding claims 11 and 12, **characterized in that** the wall element (23) comprises a recess for inserting a decorative surface.

14. Frame according to one of Claims 11 to 13, **characterized in that** the wall element (23) forms the outside contour of the frame which, in a mounted state on the finished drawer, is visible to a user on the outside and on the inside from above.

15. Frame according to one of Claims 11 to 14, **characterized in that** the wall element (17, 22, 23, 24) extends over more than half of a length of the frame.

16. Frame according to one of Claims 11 to 15, **characterized in that** the wall element (17, 22, 23) has excellent fastening points for attachment to the frame body.

17. Drawer having a frame according to one of the preceding claims.

18. Furniture item having a drawer according to Claim 17.

## Revendications

1. Châssis (18) pour un tiroir (1) avec un corps de châssis (5) qui présente un espace creux pour recevoir un système de guidage de tiroir, le corps de châssis (5) comprenant une partie de base intérieure (7) et un élément d'enveloppe extérieur (6) enveloppant la partie de base (7), l'élément d'enveloppe (6) présentant une lèvre d'essuyage (11) destinée à s'appliquer contre un côté supérieur d'un fond de tiroir (4) et la partie de base intérieure (7) présentant des moyens de réception (12) pour le système de guidage de tiroir ainsi qu'un support (7a) pour une partie inférieure d'un fond de tiroir (4), l'élément d'enveloppe (6) revêtant la partie de base sur au moins 90 % de sa longueur, une section horizontale supérieure (9) de l'élément d'enveloppe (6) s'appuyant sur la partie de base (7), l'élément d'enveloppe (6) recouvrant la partie de base (7) sur un côté extérieur droit, une section de liaison horizontale ainsi que sur un côté intérieur jusqu'à la lèvre d'essuyage, **caractérisé en ce que** l'élément d'enveloppe (6) s'applique sur la partie de base (7) conformément au contour de la partie de base (7), y compris la section de liaison horizontale, ce qui donne une structure rigide compacte rigide.

2. Châssis selon l'une quelconque des revendications précédentes, **caractérisé en ce que** la partie de base (7) possède une surface de butée destinée à s'appliquer contre un côté frontal d'un fond de tiroir (4).

3. Châssis selon l'une quelconque des revendications précédentes, **caractérisé en ce que** l'élément d'enveloppe (6) forme le contour extérieur du corps de châssis (5) qui, dans un état monté sur le tiroir fini (1), est visible de l'extérieur et de l'intérieur par le haut pour un utilisateur.

4. Châssis selon l'une quelconque des revendications précédentes, **caractérisé en ce que** la partie de base (7) présente une hauteur maximale de 50 mm.

5. Châssis selon l'une quelconque des revendications précédentes, **caractérisée en ce que** l'élément d'enveloppe (6) possède une hauteur maximale (h) de 55 mm.

6. Châssis selon l'une quelconque des revendications précédentes, **caractérisée en ce que** la partie de base (7) possède un contour extérieur qui correspond au contour intérieur de l'élément d'enveloppe (6).

7. Châssis selon l'une quelconque des revendications précédentes, **caractérisé en ce que** la partie de base (7) possède des moyens de fixation, notamment une griffe de montage (13) pour un fond de tiroir (4) sur le support (7a) pour une partie inférieure d'un fond de tiroir (4).

8. Châssis selon l'une quelconque des revendications précédentes, **caractérisé en ce que** la partie de base (7) présente une forme extérieure largement fermée.

9. Châssis selon l'une quelconque des revendications précédentes, **caractérisé en ce que** la partie de base (7), vue en coupe transversale, comprend plusieurs pattes d'attache (12) pour un système de guidage de tiroir.

10. Châssis selon l'une quelconque des revendications précédentes, **caractérisée en ce qu'**il est prévu des colonnes de montage qui traversent l'élément d'enveloppe (6) .

11. Châssis selon l'une quelconque des revendications précédentes, **caractérisée en ce qu'**il est prévu un élément de paroi (17) qui forme au moins la partie supérieure du châssis (18) avec une surface frontale supérieure (17c) et des sections de paroi verticales opposées (17a, 17b) et **en ce que** l'élément de paroi (17) est emboîté par le haut sur le corps de châssis et est fixé au corps de châssis (5).

12. Châssis selon la revendication 11, **caractérisé en ce que** l'élément de paroi (17) forme, à l'état monté sur le corps de châssis (5), par exemple sur l'élément d'enveloppe (6) du châssis (18), un espace creux s'étendant sur la longueur du châssis (18) au-dessus de l'élément d'enveloppe (6).

13. Châssis selon l'une quelconque des revendications précédentes, **caractérisée en ce que** l'élément de paroi (23) présente un retrait pour l'insertion d'une surface décorative.

14. Châssis selon l'une quelconque des revendications 11 à 13, **caractérisé en ce que** l'élément de paroi (23) forme le contour extérieur du châssis qui, à l'état monté sur le tiroir fini, est visible de l'extérieur et de l'intérieur par le haut pour un utilisateur.

15. Châssis selon l'une quelconque des revendications 11 à 14 , **caractérisé en ce que** l'élément de paroi (17, 22, 23, 24) s'étend sur plus de la moitié d'une longueur du châssis.

16. Châssis selon l'une quelconque des revendications 11 à 15, **caractérisée en ce que** l'élément de paroi (17, 22, 23) possède d'excellents points de fixation pour être disposé sur le corps de châssis.

17. Tiroir avec un châssis selon l'une quelconque des revendications précédentes.

18. Meuble avec un tiroir selon la revendication 17.
